# EUROPÄISCHE PATENTSCHRIFT

(11) **EP 0 471 919 B1**
(45) Veröffentlichungstag und Bekanntmachung des Hinweises auf die Patenterteilung: **20.09.1995**
(21) Anmeldenummer: 91105326.2
(22) Anmeldetag: 04.04.1991
(51) Int. Cl.: G05D 1/08, F41G 7/22, G01C 19/18

(54) **Homokinetisches Stellsystem**
Homokinetic actuator system
Système actionneur homocinétique

(30) Priorität: 14.07.1990 DE 4022509
(43) Veröffentlichungstag der Anmeldung: 26.02.1992
(73) Patentinhaber: Daimler-Benz Aerospace Aktiengesellschaft, 81663 München (DE)
(72) Erfinder: Hetzer, Walter, Dipl.-Ing., W-8011 Harthausen/Grasbrunn (DE); Neumayer, Richard, Dipl.-Ing., W-8011 Kirchheim (DE)

(56) Entgegenhaltungen:
- EP-A- 0 166 152
- EP-A- 0 202 719
- WO-A-87/07707
- DE-B- 2 921 228
- GB-A- 1 351 279
- PATENT ABSTRACTS OF JAPAN Band 11, Nr. 36 (E-477)(2483), 3. Februar 1987 & JP-A-61 203 860
- Prof. Dr.Ing. Siegfried Hildebrand,"Feinmechanische Bauelemente" VEB Verlag Technik Berlin, 2.Auflage, 1971, Seiten 724-725

## Beschreibung

Die Erfindung betrifft ein homokinetisches Stellsystem.

Bei Auslenkung eines Sensors, der in der Spitze eines rotierenden Flugkörpers eingebaut ist, besteht die Schwierigkeit, den Auslenkwinkel unbeeinflußt von der Drehgeschwindigkeit des Flugkörpers aufrechtzuerhalten. Bei Anwendung eines herkömmlichen Kardangelenks treten bei ausgelenktem Sensor Übertragungsfehler, sogenannte Kardanfehler, auf. Dieses bewirkt nichttolerierbare Rollrelativbewegungen zwischen dem Flugkörper und dem Sensor mit entsprechenden auslenkwinkelabhängigen Beschleunigungsmomenten. Diese Rollrelativbewegung führt bei einem optischen Sensor zu unerwünschten Bildverzerrungen. Die Probleme könnten in bekannter Weise durch die Anordnung von einem homokinetischen Stellsystem mit zwei hintereinander wirkenden Kardangelenken beseitigt werden, wie es z.B.in dem Fachbuch "Feinmechanische Bauelemente" von Prof.Dr.-Ing. Siegfried Hildebrand, VEB Verlag Technik Berlin, 1971, auf den Seiten 724 und 725 beschrieben ist. Dieses ist aber aufgrund der konstruktiven Gegebenheiten (Platz, Gewicht) bei einem Flugkörper nicht anwendbar . Insbesondere müßten beide Kardangelenke in den zwei Hauptachsen durch rotative Stellglieder ansteuerbar sein, was aufgrund des hohen Aufwandes und Platzbedarfs nicht in Frage kommt.

Der Erfindung liegt die Aufgabe zugrunde, ein homokinetisches Stellsystem zu schaffen, das auf kleinem Raum dieselben Eigenschaften wie zwei hintereinander angeordnete Kardangelenke aufweist.

Diese Aufgabe wird durch die im Anspruch 1 gekennzeichneten Merkmale gelöst. Eine vorteilhafte Ausgestaltung der Erfindung ist durch den Anspruch 2 gekennzeichnet.

Das homokinetische Stellsystem entsprechend derErfindung gestattet in idealer Weise die funktionelle und räumliche Verschmelzung zwischen einem homokinetischen Kugelgleichlaufgelenk und einem zweiachsigen elektromechanischen Stellglied. Dabei sind die innere und die äußere Kugelschale durch mindestens sechs Übertragungskugeln und korrespondierende innere und äußere Kugelbahnen
um Ihre Längsachsen homokinetisch formschlüssig miteinander verbunden, wodurch eine Rotationsbewegung einer der beiden Kugelschalen (2, 3) um ihre Längsachse sich stets fehlerfrei auf die Längsachse der anderen Kugelschale überträgt und wodurch die Längsachsen (13, 14) der Kugelschalen (2, 3) bei einer Längsneigung des Stellsystems um einen Winkel α zueinnader einen Winkel α/2 einnehmen.

Dabei ist die Auslenkung in beliebiger räumlicher Richtung möglich. Die zwei Stellglieder bestehen aus vier permanentmagnetischen Erregerkreisen und vier kalottenförmigen elektrischen Steuerspulen. Jeweils zwei gegenüberliegende Spulen werden gemeinsam durch Anlegen eines Steuerstroms aktiviert und lösen ein Drehmoment und damit eine Relativbewegung um die zugehörige Stellachse aus. In vorteilhafter Weise sind die Steuerspulenpaare in der inneren Kugelschale angeordnet, wobei die Permanentmagnete in der äußeren Kugelschale sind.

Bei einem Einbau des homokinetischen Stellsystems in die Spitze eines rotierenden Flugkörpers entsprechend den Unteransprüchen 3 und 4 ist innerhalb der inneren Kugelschale ein, z.B. optischer Sensor eingebaut, der bei einem Ausschlag von der Rollbewegung des Flugkörpers dynamisch nicht beeinflußt wird. Dieser Einbau des erfindungsgemäßen homokinetischen Stellsystems in einem rotierenden Flugkörper ermöglicht durch seine gedrungene Bauweise und seine einfachen Bauteile die Schaffung eines von der Rollbewegung des Flugkörpers unbeeinflußten Zielsuchsystems auch bei kleinen Abmessungen.

Die Erfindung wird nachstehend anhand der Zeichnungen näher erläutert. Es zeigen:
- Fig. 1: einen Schnitt durch die Kugelschalen eines homokinetischen Stellsystems entsprechend der Linie II-II der Fig.2,
- Fig. 2: einen Schnitt durch die Fig. 1 entsprechend den Linien I-I,
- Fig. 3: einen Schnitt durch die Fig. 2 entsprechend den Linien III-III unter Fortlassung der äußeren Kugelschale und
- Fig. 4: einen Schnitt durch die Spitze eines Flugkörpers.

Die Fig. 1 bis 3 zeigen ein homokinetisches räumliches Stellsystem 1, das im wesentlichen aus einer äußeren Kugelschale 2, einer inneren Kugelschale 3 und zwischen den Kugelschalen angeordneten acht Übertragungskugeln 4 und zwei Reihen von je vier Stützkugeln 5 besteht. In der äußeren Kugelschale 2 sind zwei Reihen von je vier Permanentmagnete 6 vorhanden, die mit vier in der inneren Kugelschale 3 angeordneten Steuerspulen 7a bis 7d zusammenwirken. Durch die Permanentmagnete 6 wird ein ständig fließender magnetischer Erregerfluß 8 aufrechterhalten. In der inneren Kugelschale 3 sind für die Bewegung der Übertragungskugeln 4 innere Kugelbahnen 9 und in der äußeren Kugelschale 2 entsprechende äußere Kugelbahnen 11 vorhanden. Die Übertragungskugeln 4 sind durch einen Kugelkäfig 12 gehalten. Das homokinetische Stellsystem hat zwei Stellachsen 13 und 14. Die um die Stellachse 13 angeordneten Steuerspulenpaare 7b und 7d erhalten ihren Steuerstrom entsprechend Fig. 2 durch Leitungen 15, die Steuerspulenpaare 7a und 7c entsprechend Fig. 3 durch Leitungen 16. Die innere Kugelschale 3 kann, je nachdem wie die Steuerspulen mit Strom beaufschlagt werden, um eine beliebige Achse ausschlagen, dabei stellt sich der Kugelkäfig 12 mit den Übertragungskugeln 4 in eine Ebene, die um den halben Ausschlagwinkel der inneren Kugelschale 3 senkrecht zum Ausschlagwinkel verdreht ist. Die Stellbewegung wird durch die Kraftwirkung der bestromten Steuerspulen im permanentmagnetischen Erregerfluß ausgelöst.

Die Fig. 4 stellt schematisch den Einbau des homokinetischen Stellsystems 1 in die Spitze eines Flugkörpers 20 dar. In einem Mantel 21 der Flugkörperspitze ist unter Zwischenschaltung eines Dämpfungsringes 22 die äußere Kugelschale 2 mit den Permanentmagenten 6 eingesetzt. In die innere Kugelschale 3 ist ein nicht näher dargestellter Sensor 23 eingebaut, der z.B. ein optischer Sensor zur autonomen Zielsuche ist. Der Flugkörper 20 kann um eine Achse 24 entsprechend eines Pfeiles 25 rotieren. Wenn der Sensor 23 in Erfüllung seiner Funktion z.B. um einen Winkel α ausgelenkt wird, stellt sich der Kugelkäfig 12 mit den Übertragungskugeln 4 in eine Ebene, die um den Winkel α/2 gegenüber der ursprünglichen Stellung verdreht ist. Dabei löst die Stellbewegung um den Winkel α keine unerwünschten Roll-Relativbewegungen zwischen dem Sensor 23 und der Achse 24 des Flugkörpers 20 aus.

## Patentansprüche

1. Homokinetisches Stellsystem, dadurch gekennzeichnet, daß
- eine innere Kugelschale (3) und eine äußere Kugelschale (2), die durch mindestens sechs Übertragungskugeln (4) und korrespondierende innere und äußere Kugelbahnen (9,11) um ihre Längsachsen (13, 14) homokinetisch formschlüssig miteinander verbunden sind, wodurch eine Rotationsbewegung einer der beiden Kugelschalen (2, 3) um Ihre Längsachse sich stets fehlerfrei auf die Längsachse der anderen Kugelschale überträgt und wodurch die Längsachsen (13, 14) der Kugelschalen (2, 3) bei einer Längsneigung des Stellsystems um einen Winkel α zueinander einen Winkel α/2 einnehmen.
- mindestens zwei elektrische Steuerspulen (7), die in der inneren oder äußeren Kugelschale (3 oder 2) angeordnet sind;
- mindestens vier Permanentmagnete (6), die mit den Steuerspulen (7) zusammenwirken, in der nicht mit den Steuerspulen (7) versehenen Kugelschale (2, 3) angeordnet sind;
- mindestens zweimal drei Stützkugeln (5), welche die beiden Kugelschalen (2, 3) in den Längsachsen (13, 14) um den Kugelmittelpunkt reibungsarm drehbar lagern, angeordnet sind.

2. Stellsystem nach Anspruch 1, **dadurch gekennzeichnet,** daß in der inneren Kugelschale (3) die Steuerspulen (7) und in der äußeren Kugelschale (2) die Permanentmagnete (6) angeordnet sind.

3. Stellsystem nach den Ansprüchen 1 und 2, eingebaut in die Spitze eines um seine Achse (24) rotierenden Flugkörpers (20), **dadurch gekennzeichnet,** daß innerhalb der inneren Kugelschale (3) ein Sensor (23) eingebaut ist, und daß bei Stellbewegung des Sensors um einen raumfesten Winkel (α) gegenüber der Längsachse (24) des Flugkörpers (20) die Übertragungskugeln (4) sich unabhängig von der Rollbewegung des Flugkörpers in einer der Ebene, die die Hälfte des Winkels (a/2) beträgt, bewegen.

4. Stellsystem nach Anspruch 3, **dadurch gekennzeichnet,** daß die äußere Kugelschale (2) mit der Spitze des Flugkörpers (20) über einen Dämpfungsring (22) verbunden ist.

## Claims

1. Homokinetic control system, **characterized in that**
- an inner spherical shell (3) and on outer spherical shell (2), which are homokinetically positively interconnected around their longitudinal axes (13, 14) by at least six transfer balls (4) and corresponding inner and outer spherical tracks (9, 11), so that a rotational movement of one of the two spherical shells (2, 3) around their longitudinal axis is always transferred without error to the longitudinal axis of the other spherical shell, as a result of which the longitudinal axes (13, 14) of the spherical shells (2, 3) are, with a longitudinal slant of the control system around an angle α, at an angle α/2;
- at least two electric control coils (7) are arranged in the inner or the outer spherical shell (3 or 2);
- at least four permanent magnets (6), which co-act with the control coils (7), are fitted in the spherical shell (2, 3) which does not house the control coils (7);
- at least twice, three support balls (5) are arranged which mount both spherical shells (2, 3) in the longitudinal axes (13, 14) so as to be rotatable with little friction around the ball centre;

2. A control system according to claim 1, **characterized in that** the control coils (7) are accommodated in the inner spherical shell (3), and the permanent magnets (6) are accommodated in the outer spherical shell (2).

3. A control system according to claims 1 and 2, fitted into the tip of a missile (20) which rotates around its axis (24), **characterized in that** a sensor (23) is built into the inner spherical shell (3), and that a control movement of the sensor around a spatially fixed angle (α) relative to the longitudinal axis (24) of the missile (20) causes the transfer balls (4) to move independently from the rolling motion of the missile in one of the planes of half the angle (α/2).

4. A control system according to claim 3, **characterized in that** the outer spherical shell (2) is connected to the tip of the missile (20) via an absorption ring (22).

## Revendications

1. Système de commande homocinétique, caractérisé par
- une cuvette (3) sphérique intérieure et une cuvette (2) sphérique extérieure qui sont liées entre elles, de manière homocinétique, par obstacle, avec possibilité de rotation autour de leurs axes (13,14) longitudinaux, par au moins six billes (4) de transmission et des pistes (9, 11) intérieure et extérieure associées, un mouvement de rotation de l'une des deux cuvettes (2, 3) autour de son axe longitudinal étant toujours transmis sans erreur à l'axe longitudinal de l'autre cuvette et les axes longitudinaux (13, 14) des cuvettes (2,3) occupant l'un par rapport à l'autre un angle α/2 lorsque le système de commande a un angle α d'inclinaison longitudinale,
- au moins deux bobines (7) électriques de commande qui sont disposées dans les cuvettes (3 ou 2) intérieure ou extérieure,
- au moins quatre aimants (6) permanents qui coopèrent avec les bobines (7) de commande et sont disposés dans la cuvette (2, 3) qui ne comporte pas les bobines de commande (7),
- au moins doux fois trois billes (5) de support qui supportent avec possibilité de rotation autour du centre de la sphère et avec des frottements réduits les deux cuvettes (2, 3) dans la direction des axes longitudinaux (13, 14).

2. Système de commande selon la revendication 1, caractérisé par le fait que les bobines de commande (7) sont disposées dans la cuvette (3) intérieure et les aimants permanents (6) dans dans la cuvette (2) extérieure.

3. Système de commande selon les revendications 1 et 2 installé dans le nez d'un missile (20) tournant autour de son axe (24), caractérisé par le fait qu'un capteur (23) est monté dans la cuvette (3) intérieure et par le fait que, lorsque le capteur exécute un mouvement de réglage correspondant à un angle solide α par rapport à l'axe longitudinal (24) du missile (20), les billes de transmission (4) se déplacent indépendamment du mouvement de roulis du missile dans l'un des plans qui est égal la moitié de l'angle (α/2).

4. Système de commande selon la revendication 3, caractérisé par le fait que la cuvette (2) extérieure est liée au nez du missile (20) par l'intermédiaire d'un anneau amortisseur (22).
